# FASCICULE DE BREVET EUROPEEN

(11) **EP 0 021 884 B1**
(45) Date de publication et mention de la délivrance du brevet: **14.03.1984**
(21) Numéro de dépôt: 80400740.9
(22) Date de dépôt: 27.05.1980
(51) Int. Cl.: B21B 45/02, B21B 39/00, C21D 9/573

(54) **Installation de refroidissement de produits longs en défilement**
Kühlvorrichtung für lange Wärmwalzprodukte
Apparatus for cooling elongate hot rolled products

(30) Priorité: 07.06.1979 FR 7914812
(43) Date de publication de la demande: 07.01.1981
(73) Titulaire: INSTITUT DE RECHERCHES DE LA SIDERURGIE FRANCAISE (IRSID) France, F-78105 Saint-Germain-en-Laye (FR)
(72) Inventeur: Bertolotti, Françis, F-14460 Colombelles (FR); Daverio, Jean-Claude, Ban Saint-Martin F-57000 Metz (FR)
(74) Mandataire: Ventavoli, Roger

## Description

L'invention concerne une installation de refroidissement de produits longs en défilement. Elle a trait plus particulièrement à l'entraînement de ces produits lors du refroidissement auquel ils sont soumis après laminage.

Les produits longs, notamment les barres et les ronds à béton, à la sortie des cages finisseuses, subissent un refroidissement contrôlé destiné à leur conférer la structure et les caractéristiques mécaniques souhaitées. Ce traitement thermique est effectué sur les produits en défilement, leur entraînement étant généralement assuré par de simples rouleaux. Lorsque le refroidissement est effectué par aspersion d'eau au moyen de rampes de pulvérisation disposées au-dessus des produits, les rouleaux sont en nombre suffisant et régulièrement espacés et ils permettent au produit de conserver une vitesse élevée pendant toute la traversée de l'installation de refroidissement.

On connait également, par la demande de brevet allemand DOS n° 2 539 422, une installation comprenant une ligne de caissons tubulaires remplis d'un liquide de refroidissement traversé par le produit à refroidir, les caissons étant séparés entre eux par des galets assurant l'entraînement du produit.

Celui-ci passe ainsi d'un caisson au suivant sans que des moyens de communication étanche à l'eau soient prévus entre deux caissons consécutifs à l'endroit des galets.

En fait, dans des installations de ce type, l'étanchéité n'est pas un problème crucial car, bien que renouvelée en permanence, la masse d'eau de chaque caisson reste pratiquement immobile par rapport au produit en défilement de sorte que les seules fuites d'eau, au demeurant très minimes, correspondent à la fraction de liquide entraîne hors des caisson par le produit en défilement.

En revanche, la tendance actuelle est d'employer des dispositifs de refroidissement plus efficaces constitués essentiellement d'un tube de refroidissement, dans lequel le produit est non pas en immersion dans une masse d'eau statique, mais entouré d'une lame d'eau circulant à grande vitesse parallèlement au produit. Le tube est équipé à l'une de ses extrémités d'une tête d'alimentation en eau et à l'autre d'un séparateur pour dissocier le produit de son enveloppe liquide. On peut ainsi, pour des produits de diamètre relativement grand, en acier soudable à bas carbone, suivre une loi de refroidissement suffisamment rapide pour que les caractéristiques mécaniques obtenues rendent non nécessaire un écrouissage ultérieur.

Toutefois, pendant la traversée du tube, le produit ne peut plus être en contact avec les rouleaux, comme c'était le cas dans les installations munies de rampes d'aspersion, et dans certains cas, sa vitesse peut décroître de façon sensible.

La présente invention a précisément pour but de remédier à cet inconvénient. Plus précisément, l'invention se propose d'apporter une solution au problème qui consiste à pouvoir équiper un tube de refroidissement par lame d'eau d'un dispositif d'entraînement du produit à refroidir sans nuire pour autant au défilement du produit, ni à la circulation de la lame d'eau, ni à l'étanchéité de l'ensemble.

A cet effet, l'invention a pour objet une installation de refroidissement de produits longs en défilement entourés d'une enveloppe liquide de refroidissement comprenant un tube de refroidissement pourvu à l'une de ses extrémités d'une tête d'alimentation en liquide refroidissant et, à l'autre extrémité, d'un séparateur pour dissocier le produit de son enveloppe liquide, installation dans laquelle le tube de refroidissement est équipé d'au moins un dispositif d'entraînement à galet pour le produit caractérisée en ce que le galet est monté à l'horizontale dans un caisson pourvu, d'une part, de deux raccords reliés au tube de refroidissement et définissant respectivement une entrée et une sortie du caisson pour permettre le passage du produit en ligne droite au travers de ce caisson et, d'autre part, d'un couvercle dont la face intérieure conformée en canal semi-circulaire définit avec le galet un passage pour le produit et l'enveloppe liquide qui l'entoure, et en ce que, par rapport au sens de défilement dudit produit, le raccord d'entrée présente un passage cylindrique suivi d'un convergent et le raccord de sortie présente un passage cylindrique précédé d'un convergent.

Les revendications dépendantes concernent des variantes possibles de l'objet de la revendication 1.

Comme on le comprend, si la vitesse de défilement du produit varie au cours de son passage dans le tube de refroidissement, la loi de refroidissement suivie n'est pas partout la même et il en résulte une hétérogénéité de la structure et, par conséquent, des caractéristiques mécaniques le long du produit. Tant que le produit est en prise dans les cages finisseuses, sa vitesse reste constante, voisine de celle de rotation des cylindres. Une fois sorti de la dernière cage, sa vitesse décroît, mais tant que son extrémité repose sur un nombre suffisant de rouleaux, son entraînement est assuré et la diminution de vitesse est peu génante. Par contre, lorsque seule une portion de faible longueur subsiste en amont de l'entrée du tube de refroidissement, le freinage dû au frottement de la lame d'eau, même lorsque le produit et l'eau circulent à co-courant, devient sensible. Il est donc apparu nécessaire au demandeur de disposer, dans l'installation de refroidissement, des dispositifs permettant de conserver au produit une vitesse uniforme.

Un autre phénomène cause des hétérogénéités locales de refroidissement et donc de structure: la venue en contact du produit avec les parois du tube de refroidissement. En effet, les produits, en particulier ceux d'assez fort diamètre, présentent une flèche suffisamment importante pour venir reposer sur le fond du tube. Pour y remédier, le demandeur a déjà proposé de disposer, à l'intérieur du tube de refroidissement, des dispositifs de centrage constitués essentiellement d'un élément tubulaire comportant un passage central de diamètre interne inférieur au diamètre interne du tube et présentant des canaux longitudinaux répartis autour du passage central. Afin d'éviter à la fois les hétérogénéités le long du produit et les hétérogénéités locales, le demandeur a donc été amené à disposer les dispositifs d'entraînement, non pas n'importe où dans l'installation, mais en remplacement de tout ou partie des dispositifs de centrage, leur conférant ainsi une double function.

L'invention sera de toutes façons bien comprise au vu de l'exemple qui va suivre, donné à titre purement illustratif, en référence aux planches de dessin annexées sur lesquelles:
- la figure 1 est une coupe transversale du dispositif selon l'invention,
- la figure 2 représente le même dispositif en coupe longitudinale.

La description sera faite en référence aux deux figures simultanément et les éléments identiques seront désignés par le même repère.

Le dispositif d'entraînement caractéristique de l'invention est essentiellement constitué par un galet 1 disposé à l'intérieur d'un caisson étanche 2 et mis en rotation par un moteur 3. Le caisson est constitué d'un fond 4, de deux parois latérales 5 et 6 et d'un couvercle 7. Le galet 1 est monté sur un axe 8 porté par deux paliers de roulement 9 et 10 disposés respectivement dans les parois latérales 5 et 6.

L'etrémité de l'axe portée par le roulement 10 traverse la paroi 6 et est reliée au moteur 3 qui assure la rotation de l'ensemble, à la vitesse choisie, dans le sens de défilement du produit. Ce dernier n'a pas été représenté, pour ne pas surcharger les figures, mais son sens de défilement est indiqué par une flèche sur la figure 2. L'autre extrémité de l'axe 8 est protégée par un capot 11 fixé sur la paroi 5 par des vis telles que 12. Deux pièces en matériau élastique 13 et 14 assurent respectivement une liaison souple entre l'axe 8 et les parois 5 et 6.

Le couvercle 7 présente un évidement semi-cylindrique 15 destiné à servir de passage au produit. Ce couvercle 7 est raccordé au tube de refroidissement, comme on peut le voir sur la figure 2, par deux embouts 16 et 17 tubulaires. Dans le sens de défilement du produit, l'embout 16 présente un passage d'abord cylindrique prolongé par une partie convergente et l'embout 17 présente un passage cylindrique précédé par une partie convergente afin de faciliter l'introduction et la sortie du produit dans le dispositif. Le couvercle 7 est fixé sur les parois latérales par des vis telles que 18.

Une gorge annulaire 19 est ménagée sur la périphérie du galet 1 afin d'assurer un meilleur contact avec le produit. Ce dernier, accompagné de son enveloppe liquide pénètre donc par l'embout 16, arrive en contact avec le galet et ressort par l'embout 17 à vitesse plus élevée. Le passage délimité par l'évidement 15 et la gorge 19 est de hauteur inférieure au diamètre intérieur du tube de refroidissement pour permettre au dispositif d'assurer sa fonction de centrage. Une partie de l'enveloppe liquide passe donc par l'espace délimité par le galet 1 et le fond 4 du caisson. Des joints toriques sont prévus partout où leur présence est nécessaire pour asssurer l'étanchéité de l'ensemble.

Il va de soi que la présente invention n'est pas limitée, dans sa portée, à l'exemple décrit. Le galet peut notamment être de section elliptique afin de conférer au produit un mouvement latéral pour destabiliser les films de vapeur pouvant éventuellement se former. De même, on peut prévoir de disposer aux extrémités de la gorge des pales afin d'éviter que de l'eau ne stagne au fond du caisson.

Le nombre et la position des dispositifs selon l'invention n'est pas limité: ils peuvent remplacer un seul dispositif de centrage, cela peut suffire dans certains cas à conserver la vitesse constante, une partie ou la totalité de ces dispositifs. Les galets peuvent être placés sous le produit comme dans l'exemple décrit, en quinconce, l'un en-dessous suivi d'un autre au-dessus, afin d'obtenir un effet de dressage. Deux galets superposés peuvent être disposés dans le même caisson, le produit passant entre les deux. Enfin, une partie ou la totalité des galets ne sont pas nécessairement entraînée par un moteur, leur rôle passif étant alors identique à celui joué par les rouleaux dont sont munies les installations de refroidissement classiques.

## Revendications

1. Installation de refroidissement de produits longs en défilement entourés d'une enveloppe liquide de refroidissement comprenant un tube de refroidissement pourvu à l'une de ses extrémités d'une tête d'alimentation en liquide refroidissant et, à l'autre extrémité, d'un séparateur pour dissocier le produit de son enveloppe liquide, installation dans laquelle le tube de refroidissement est équipé d'au moins un dispositif d'entraînement à galet pour le produit, caractérisée en ce que le galet (1) est monté à l'horizontale dans un caisson (2) pourvu, d'une part, de deux raccords (16, 17) reliés au tube de refroidissement et définissant respectivement une entrée et une sortie du caisson pour permettre le passage du produit en ligne droite au travers de ce caisson (2), et, d'autre part, d'un couvercle (7) dont la face intérieure conformée en canal semi-circulaire (15) définit avec le galet (1) un passage pour le produit et l'enveloppe liquide qui l'entoure, et en ce que, par rapport au sens de défilement dudit produit, le raccord d'entrée 16 présente un passage cylindrique suivi d'un convergent et le raccord de sortie 17 présente un passage cylindrique précédé d'un convergent.

2. Installation selon la revendication 1 caractérisée en ce que le galet d'entraînement (1) est un galet à gorge (19) permettant un centrage latéral du produit en défilement.

3. Installation selon les revendications 1 ou 2 caractérisée en ce que le galet (1) est relié à un moteur d'entraînement (3).

4. Installation selon la revendication 1 caractérisée en ce que la distance séparant le couvercle (7) du galet (1) est inférieure au diamètre intérieur du tube de refroidissement, de manière à assurer le centrage vertical du produit en défilement.

5. Installation selon l'une quelconque des revendications précédentes caractérisée en ce que plusieurs dispositifs d'entraînement du type considéré sont disposés en quinconce le long du tube de refroidissement.

## Patentansprüche

1. Kühleinrichtung für durchlaufende, mit einem flüssigen Kühlmantel umgebene Langprodukte, bestehend aus einem Kühlrohr, welches an einem Ende mit einem Kühlflüssigkeitszuführungskopf und am anderen Ende mit einer Trennvorrichtung zum Abscheiden des Produktes von seinem flüssigen Kühlmantel versehen ist, Einrichtung, bei der das Kühlrohr mit wenigstens einer Rollfördervorrichtung ausgestattet ist, dadurch gekennzeichnet, daß die Rolle (1) waagerecht in einem Kasten (2) eingebaut ist, der einerseits mit zwei an das Kühlrohr angeschlossenen Verbindungsgliedern (16, 17), die gegenseitig einen Eingang und einen Ausgang des Kastens bestimmen, versehen ist, um den geradlinigen Durchlauf des Produktes durch diesen Kasten (2) zu gewährleisten und anderseits mit einem Deckel (7) dessen, einen halbkreisförmigen Kanal (15) bildende innere Seite, mit der Rolle (1) einen Durchgang für das Produkt und den umhüllenden flüssigen Kühlmantel bestimmt und dadurch, daß, in bezug auf die Durchlaufrichtung des genannten Produktes, das Verbindungsglied 16 einen zylindrischen, mit einem Zusammenlauf gefolgten Durchgang, und das Verbindungsglied 17 einen zylindrischen, mit einem vorgesetzten Zusammenlauf versehenen Durchgang aufweist.

2. Einrichtung nach Anspruch 1, dadurch gekennzeichnet, daß die Transportrolle (1) eine genutete Rolle ist, die die seitliche Zentrierung des durchlaufenden Produktes ermöglicht.

3. Einrichtung nach den Ansprüchen 1 und 2, dadurch gekennzeichnet, daß die Rolle (1) an einen Antriebsmotor (3) angeschlossen ist.

4. Einrichtung nach Anspruch 1, dadurch gekennzeichnet, daß der Abstand zwischen dem Deckel (7) und der Rolle (1) kleiner ist als der innere Durchmesser des Kühlrohres um die senkrechte Zentrierung des durchlaufenden Produktes zu gewährleisten.

5. Einrichtung nach nach irgendwelchem der oben angegebenen Ansprüche, dadurch gekennzeichnet, daß mehrere Transportvorrichtungen der in Betracht gezogenen Ausführungsart längs des Kühlrohres verschränkt angeordnet sind.

## Claims

1. A system, for cooling lengthwise products in motion encompassed by a cooling liquid, consisting of a cooling tube fitted at one end with a coolant-supply nozzle and, at the orther end, with a separator to dissociate the aforesaid product from its liquid envelope, a system in which the cooling tube is fitted with at least one roller-type member that drives the product, characterized in that the roller (1) is mounted horizontally in the enclosure (2), fitted on the one hand, with two connections (16, 17) linked to the cooling tube and respectively denoting the inlet and outlet of the enclosure for letting the product pass straight through this enclosure (2) and, on the other hand, a cover (7), the inner side of which is shaped as a semi-circular channel (15) which, in conjunction with the roller (1), delimits a passage for the product and the liquid envelope encompassing it, and also that, with respect to the direction of motion of the said product, the inlet connection (16) provides a cylindrical passage followed by a convergent nozzle, and the outlet connection (17) provides a cylindrical passage preceded by a convergent.

2. A system, according to claim 1, characterized in that the driving roller (1) is a grooved roller (19) whereby the product in motion can be centred sidewise.

3. A system, according to claims 1 or 2, characterized in that the roller (1) is connected to a driving motor (3).

4. A system, according to claim 1, characterized in that the distance from the cover (7) to the roller (1) is less than the inner diameter of the cooling tube so that the product in motion can be centred vertically.

5. A system, according to any claim above, characterized in that several driving members of the type considered are staggered along the cooling tube.
